# EUROPÄISCHE PATENTSCHRIFT

(11) **EP 0 594 085 B1**
(45) Veröffentlichungstag und Bekanntmachung des Hinweises auf die Patenterteilung: **17.03.1999**
(21) Anmeldenummer: 93116747.2
(22) Anmeldetag: 16.10.1993
(51) Int. Cl.: D06F 58/10

(54) **Verfahren zum Entgiften, Lüften, Trocknen und Sterilisieren von Geweben und dergleichen sowie Gerät zur Durchführung des Verfahrens**
Method and device for disintoxicating, airing, drying and sterilizing fabrics or similar
Procédé et dispositif pour desintoxiquer, aérer, sécher et stériliser des tissus ou similaire

(30) Priorität: 22.10.1992 DE 4235560
(43) Veröffentlichungstag der Anmeldung: 27.04.1994
(73) Patentinhaber: PATENT- UND INNOVATIONSAGENTUR NORDRHEIN-WESTFALEN GmbH, 44227 Dortmund (DE)
(72) Erfinder: Baltes, Hans, D-44267 Dortmund (DE)
(74) Vertreter: Schulze Horn, Stefan, Dipl.-Ing. M.Sc.

(56) Entgegenhaltungen:
- DE-A- 2 115 222
- DE-A- 2 919 762
- DE-A- 3 343 236
- FR-A- 1 472 827
- FR-A- 2 033 602
- FR-A- 2 185 292

## Beschreibung

Die vorliegende Erfindung betrifft ein Verfahren nach dem Oberbegriff des Patentanspruches 1.

Bekanntlich enthalten Gewebe, Kleidungsstücke, Lederbekleidung und Schuhe Restbestandteile von z.B. Pestiziden und anderen Chemikalien, die bei der Erzeugung der Fasern, z.B. der Baumwolle, beim Gerben von Leder, beim Färben und bei der Ausrüstung eingesetzt werden. Diese Chemikalien können die Haut empfindlicher oder allergischer Personen beim Tragen insbesondere von neuen Kleidungsstücken reizen und zu unangenehmen Reaktionen führen. Aus diesem Grunde wird das Waschen neuer Kleidungsstücke vor dem Tragen empfohlen, wodurch jedoch die Chemikalien nicht immer vollständig beseitigt werden. Nach Versuchen ist ein bis zu zehnmaliges Waschen hierfür erforderlich, um die Schadstoffe völlig zu entfernen.

Auch ist das Sterilisieren von Kleidungsstücken ein Problem, weil weder mit Waschen in bekannten Waschmaschinen noch durch Trommeltrockner eine Sterilisation erreichbar ist.

Aus der DE-A-33 43 236 ist ein Verfahren zum Trocknen und Sterilisieren, insbesondere von empfindlichen Geweben, bekannt, wobei sowohl die Trocknung als auch die Sterilisation der Gewebe im Innenraum eines Trockenschrankes in hängendem, im wesentlichen unbewegtem Zustand durchgeführt und die Sterilisation unmittelbar im Anschluß an die Trocknung vorgenommen wird, wobei die Gewebe zuerst unter Verwendung eines Warmluftstromes in bekannter Weise getrocknet und anschließend die Sterilisation in einem Heißluftstrom vorgenommen wird.

Wenn sich auch das bekannte Verfahren in der Praxis durchaus bewährt hat, hat sich doch nachteilig gezeigt, daß eine vollständige Entgiftung der Gewebeteile nicht durchführbar ist.

Deswegen ist es eine Aufgabe der vorliegenden Erfindung, das bekannte Verfahren derart weiterzuentwickeln, daß bei Erhaltung der Eigenschaften Lüften, Trocknen und Sterilisieren insbesondere das vollständige Entgiften durchführbar ist.

Die Lösung der Aufgabe erfolgt mit einem Verfahren nach den Merkmalen des Patentanspruches 1.

Dadurch, daß der durch die Lufteintrittsöffnung eintretende Luftstrom nach Durchströmen des ersten Zwischenraumes durch eine Heizvorrichtung erwärmt wird, daß der erwärmte Luftstrom von zwei einander gegenüberliegenden Seiten in den Innenraum geführt wird und daß der aus dem Innenraum austretende Luftstrom von einem Gebläse angesogen und durch eine Luftaustrittsöffnung nach außen gedrückt wird, ist eine sehr wirkungsvolle Luftführung erreichbar, die eine praktisch vollständige Entgiftung durch Ausblasen der an den textilen Geweben anhängenden Bestandteile erzielt. Auch die von den Öffnungen entfernt liegenden zu trocknenden Gutstücke, d.h. diejenigen in der Mitte des Innenraumes, werden auf kurzen Strömungswegen von den Luftströmen erreicht. Außerdem entstehen durch das frontale Aufeinanderprallen der Luftströme von zwei Seiten Luftturbulenzen, die die Durchlüftungs- und Entgiftungswirkung verstärken.

Zur weiteren Optimierung der Führung des Luftstroms ist vorgesehen, daß der erwärmte Luftstrom durch einen zweiten Zwischenraum geführt wird, der durch die nach innen weisende Wand des ersten Zwischenraumes und die Wand des Innenraumes gebildet ist, und daß der erwärmte Luftstrom durch eine Vielzahl von Öffnungen in der nach innen weisenden, den Innenraum umgrenzenden Wand des zweiten Zwischenraumes in den Innenraum geführt wird.

Ausführungsbeispiele des Schrankes zur Durchführung des erfindungsgemäßen Verfahrens und das Verfahren werden nunmehr anhand von Zeichnungen näher erläutert. Sie zeigen in
- Figur 1: schematisch in einer geschnittenen Vorderansicht einen Trockenschrank, in
- Figur 2: ein anderes Ausführungsbeispiel in einer Ansicht ähnlich der in Figur 1 und in
- Figur 3: das Ausführungsbeispiel in Figur 2 mit einer anderen Luftstromführung.

Mit Bezugnahme auf Figur 1 weist ein allgemein kastenförmiger Trockenschrank 10 einen Innenraum 11 auf, der von einem ersten Zwischenraum 13 und einem zweiten Zwischenraum 17 seitlich umgrenzt wird. Im oberen Bereich des Trockenschrankes 10 sind zwei Lufteintrittsöffnungen 12 angeordnet.

Unterhalb des Innenraumes 11 ist eine Luftaustrittsöffnung 14 sichtbar sowie ein Gebläse 15, das durch einen darunter angeordneten Motor regelbar antreibbar ist.

An der unteren Abgrenzung des ersten Zwischenraumes 13 gegen den zweiten Zwischenraum 17 ist eine Heizvorrichtung 16 angeordnet, durch die der Luftstrom zwangsmäßig geführt wird.

Der Luftstrom fließt bei dem in Figur 1 dargestellten Verfahrensbeispiel gemäß den Pfeilen A bis G'.

Bei A tritt der Luftstrom durch die Lufteintrittsöffnungen 12 ein, fließt gemäß B durch den ersten Zwischenraum 13, strömt bei C durch die Heizvorrichtungen 16, fließt gemäß D, D', D'' durch den zweiten Innenraum 17 und tritt, wie mit den Pfeilen D, D', D'' angedeutet, von links und von rechts in den Innenraum 11, durchströmt die dort befindlichen Gutstücke (nicht dargestellt), wie durch E angedeutet ist, und wird bei F durch das Gebläse 15 angesogen und bei G' durch die Austrittsöffnung 14 nach außen gedrückt.

Bei dem gezeigten Beispiel handelt es sich um einen offenen Durchlauf, der z.B. zum Entgiften und Sterilisieren geeignet ist. Die Abluft wird dabei zweckmäßig durch eine Schlauchverbindung ins Freie geführt.

Die an sich bekannten Einrichtungen zum Besprühen etc. sind nicht gezeigt.

Figur 2 zeigt einen Trockenschrank 10' mit einem Innenraum 11, einem ersten Zwischenraum 13 und einem zweiten Zwischenraum 17. Das Gebläse 15 ist mit einer Heizvorrichtung 16 so verbunden, daß der von dem Gebläse 15 angesogene Luftstrom durch die Heizvorrichtung 16 gedrückt wird. Weiter zeigt Figur 2 einen Kondensator 18, der von einem zweiten Luftstrom (nicht gezeigt) als Kühlmittel durchströmt wird, wobei dieser zweite Luftstrom durch ein zweites Gebläse 19 bewegt wird. Luftein- und -austrittsöffnungen für den zweiten Luftstrom befinden sich im unteren Bereich des Trockenschrankes 10' und sind nicht besonders gekennzeichnet.

Der Luftstrom wird bei dem in Figur 2 gezeigten Verfahrensbeispiel in einem geschlossenen Kreislauf gemäß den Pfeilen A bis E bewegt, wobei die Luftein- und austrittsöffnungen für diesen Luftstrom für die Zeit der Verfahrensausführung geschlossen sind.

Bei A tritt der Luftstrom aus dem Kondensator 18 aus, in dem er getrocknet wurde, wird von dem Gebläse 15 angesogen und durch die Heizvorrichtung 16 gemäß B in den zweiten Zwischenraum 17 gedrückt, von wo er gemäß C und C' von zwei gegenüberliegenden Seiten her in den Innenraum 11 tritt, das Gewebe trocknet und gemäß D und E zum Schließen des Kreislaufs in den Kondensator 18 eintritt. Der gezeigte Kreislauf ist besonders zur Trocknung von Gewebeteilen geeignet, aber auch zur Entgiftung, wobei ein Teil der Schadstoffe mit kondensiert und so aus der Luft entfernt werden kann.

In Figur 3 ist der gleiche Trockenschrank 10' wie in Figur 2 gezeigt; das Verfahrensbeispiel ist in diesem Fall ein offener Durchstrom der Luft ohne Betätigung der Heizvorrichtung, wobei das Beispiel besonders zum kräftigen Lüften der im Innenraum 11 angeordneten Gewebeteile geeignet ist.

Der Luftstrom wird gemäß den Pfeilen A bis G' bewegt. Bei A tritt der Luftstrom in den Kondensator 18 ein, wobei er diesen wie in dem Beispiel gemäß Figur 2 durchströmt, wird gemäß B von dem Gebläse 15 angesogen und durch die nicht eingeschaltete Heizvorrichtung 16 gemäß C in den zweiten Innenraum 17 gedrückt. Der Luftstrom fließt durch eine Vielzahl von Öffnungen, von denen nur einzelne bei D angedeutet sind, in den Innenraum 11, von wo aus er gemäß E in den Kondensator 18 eintritt und gemäß F austritt und von dem zweiten Gebläse 19 angesogen und gemäß G' nach außen gedrückt wird.

Die Gebläse 15 und 19 wirken bei diesem Beispiel wie ein Tandem auf den gleichen Luftstrom und verstärken dadurch die Bewegung.

Der Luftstrom durchfließt dabei den Kondensator 18 zunächst auf der für das Kühlmittel vorgesehenen Seite und später auf der anderen Seite.

## Patentansprüche

1. Verfahren zum Behandeln von Textilien, wobei die Textilien in dem Innenraum (11) eines Trockenschrankes (10) mit den Innenraum (11) abgrenzenden Lochplatten mit Heißluft behandelt werden, wobei nach Durchströmen eines ersten Zwischenraumes (13) der durch eine Lufteintrittsöffnung (12) eintretende Luftstrom durch Heizvorrichtungen (16) erwärmt und unten über die Bodenplatte aus dem Innenraum mittig abgezogen wird,
**dadurch gekennzeichnet,**
daß die Textilien zur vollständigen Entgiftung in dem Innenraum (11) bei Zuführung der Luft über die Lochplatten gleichmäßig beidseitig von Luft von einer für die jeweiligen Gewebearten hohen, aber unschädlichen Temperatur, angeströmt werden, so daß sich an jedem Raumpunkt nahezu gleiche thermodynamische Zustandsgrößen wie Temperatur, Druck, Volumenstrom, chemisches Potential, thermodynamisches Ungleichgewicht einstellen und durch die thermisch bedingte Erhöhung des Dampfdruckes der den Textilien anhaftenden Chemikalien, bei einem durch die stete Luftzuführung bedingten minimalen Partialdruck (pcO) ein maximales Abdampfen der Einzelchemikalien bewirkt wird.

## Claims

1. Method for treating fabrics, wherein the fabrics are treated with hot air in the inner chamber (11) of a drying cabinet (10), with the inner chamber (11) being defined by apertured plates, wherein the air stream after passing through a first intermediate space (13) and an air inlet opening (12) is heated by means of heating devices (16), and is centrally exhausted at the bottom through the bottom plate out of the inner chamber,
**characterized in**
that the fabrics for complete disintoxicating in the inner chamber (11), while supplying the air through the apertured plates uniformly from both sides, are blown at with air having a temperature high but not harmful for the corresponding kind of fabric, such that at any point in the inner chamber almost equal thermodynamic state variables, like temperature, pressure, volume flow, chemical potential, thermodynamic inbalance, arise, and that by the thermally caused increase of the vapor pressure of the chemicals clinging to the fabrics a maximal evaporation of the individual chemicals is achieved at a minimal partial pressure (pcO) based on the continuous air supply.

## Revendications

1. Procédé pour le traitement de matières textiles, dans lequel les matières textiles sont traitées par de l'air chaud dans la chambre intérieure (11) d'une armoire de séchage (10) au moyen de plaques perforées délimitant la chambre intérieure (10). dans lequel après traversée d'une première chambre intermédiaire (13), le courant d'air pénétrant par une ouverture d'entrée d'air (12) est réchauffé par des dispositifs de chauffage (16) et est retiré centralement de la chambre intérieure par le dessous et au-dessus de la plaque de fond, caractérisé en ce que les matières textiles sont introduites dans la chambre intérieure (11) pour une complète désintoxication tandis qu'on introduit l'air au-dessus des plaques perforées de manière égale de chaque côté en amenant l'air sur les différents types de tissus à une température élevée mais inoffensive pour les tissus, de telle sorte qu'en ce point de la chambre intérieure. il soit possible de régler de manière pratiquement uniforme des variables d'état thermodynamiques telles que la température. la pression, le flux. le potentiel chimique, le défaut de balance thermodynamique, et que par l'augmentation thermique de la pression de vapeur des produits chimiques adhérant aux matières textiles on obtienne une évaporation maximum des différents produits chimiques avec une pression partielle (pcO) maintenue minimale par l'amenée constante d'air.
